# FASCICULE DE BREVET EUROPEEN

(11) **EP 0 059 164 B1**
(45) Date de publication et mention de la délivrance du brevet: **10.12.1986**
(21) Numéro de dépôt: 82810066.9
(22) Date de dépôt: 12.02.1982
(51) Int. Cl.: G04C 3/14

(54) **Montre multifonctionnelle**
Uhr mit mehreren Funktionen
Multifunctional watch

(30) Priorité: 16.02.1981 CH 994/81
(43) Date de publication de la demande: 01.09.1982
(73) Titulaire: Compagnie des Montres Longines, Francillon S.A., CH-2610 St-Imier Canton de Berne (CH)
(72) Inventeur: Maire, Aurèle, CH-2000 Neuchâtel (CH); Michel, Jean-Georges, CH-2000 Neuchatel (CH); Robert-Grandpierre, Jean-Claude, CH-2013 Colombier (CH)
(74) Mandataire: Steiner, Martin

## Description

La présente invention concerne une montre multifonctionnelle comprenant un premier et un second moteurs, ledit premier moteur entraînant un ensemble d'affichage comprenant une aiguille des secondes et le second moteur entraînant un ensemble d'affichage comprenant une aiguille des minutes et une aiguille des heures, des circuits électroniques délivrant des signaux de base de temps et des signaux de commande desdits premier et seconds moteurs et des organes de commande pour sélectionner les fonctions de la montre, des moyens de contrôle étant prévus permettant, en réponse auxdits signaux et auxdits organes de commande, de commander ledit ensemble d'affichage entraîné par le premier moteur de manière que cet ensemble d'affichage des informations autres que l'indication de l'heure normale.

Dans une montre électronique conventionnelle à affichage analogique, le moteur pas à pas entraîne normalement simultanément tous les éléments d'affichage, c'est-à-dire les aiguilles de seconde, de minute et d'heure. En conséquence, les mouvements de ces aiguilles sont liés par des rapports d'engrenage fixes ne permettant pas de dissocier le mouvement d'une des aiguilles relativement à celui des autres aiguilles, à l'exception toutefois du mouvement de l'aiguille des secondes par rapport à celui des aiguilles des minutes et d'heures, lors de l'opération de mise à l'heure.

Par contre, dans une montre électronique comportant deux moteurs commandés de manière indépendante et entraînant séparément l'aiguille des secondes d'une part et les aiguilles des minutes et d'heures d'autre part, le mouvement de l'aiguille des secondes n'est plus lié rigidement à celui des autres aiguilles, de sorte qu'elle peut être utilisée indépendamment de ces dernières, sans perturber l'affichage de l'heure et de la minute.

Dans une montre multifonctionnelle par exemple, il est particulièrement utile de disposer de moyens d'identification des fonctions que l'on va commander, c'est-à-dire de quittancer par un affichage approprié l'appel d'une fonction.

On connaît du brevet FR-A-2 431 148 une pièce d'horlogerie électronique ne comportant qu'un seul moteur pas à pas et dans laquelle l'aiguille des secondes peut être commandée de manière à indiquer des fonctions autres que la seconde de l'heure normale. En raison de la présence d'un seul et unique moteur, il est nécessaire de prévoir des moyens pour mémoriser l'information concernant l'heure normale et des moyens pour restituer cette information après l'exécution d'une fonction déterminée par l'aiguille des secondes (fonction de rattrapante). Ces moyens conduisent à une augmentation de la complexité des circuits électroniques et la consommation en énergie de la pièce d'horlogerie est élevée par le fait que chaque fois que l'aiguille des secondes exécute une fonction d'affichage autre que celle de la seconde de l'heure normale, il est nécessaire, à des intervalles de temps de une minute, de rattraper le retard par rapport à l'heure exacte.

Une disposition analogue quant à l'affectation d'une fonction différente de celle de l'indication de la seconde de l'heure normale à l'aiguille des secondes est décrite dans le brevet FR-A-2398334 qui concerne également une pièce d'horlogerie à un seul moteur.

On connaît aussi du brevet FR-A-2 394 840 une montre électronique comportant deux moteurs. Le premier moteur entraîne les aiguilles des minutes et des secondes et le deuxième moteur l'aiguille des heures. L'aiguille des heures ne conserve cependant qu'un rôle d'indication du temps et elle n'est pas affectée à l'affichage d'une fonction particulière autre que celle de l'indication du temps.

Le brevet FR-A-2 442 433 décrit un dispositif qui a essentiellement pour but d'afficher sous forme analogique par une aiguille sur un cadran, une grandeur extérieure appliqué sous forme numérique à l'entrée du dispositif. Il s'agit donc d'un dispositif d'affichage à l'aide d'une aiguille entraînée par un moteur pas à pas, de paramètres mesurés tels que la pression, un paramètre de fonctionnement d'un moteur de véhicule automobile, une tension, etc. Cependant, le dispositif n'est pas conçu pour la mesure du temps et il ne permet que d'afficher un paramètre mesuré à l'aide d'au moins une aiguille sautante.

On connaît enfin de la demande publiée EP-A-0 048 217 une pièce d'horlogerie électronique comportant deux moteurs d'entraînement des aiguilles, le premier moteur commandant l'aiguille des secondes et le second moteur les aiguilles des minutes et des heures. Cette disposition permet une économie substantielle d'énergie mais l'aiguille des secondes n'est cependant jamais utilisée pour afficher des informations autres que la seconde de l'heure normale ou d'un temps chronométré.

Partant de ce dernier état de la technique, le but de la présente invention est de réaliser une montre électronique dans laquelle l'aiguille des secondes peut être utilisée pour afficher des informations autres que celles des secondes de l'heure normale.

Ce but est atteint par une montre multifonctionnelle telle que décrite dans la revendication 1.

La montre selon l'invention comporte donc des moyens de contrôle du premier moteur qui, en réponse aux signaux de base de temps et aux organes de commande, permettant de commander des mouvements et déplacements de l'aiguille des secondes de manière que les informations affichées par cette aiguille représentent soit une indication de la seconde de l'heure normale en relation avec les aiguilles des minutes et des heures, soit à la suite d'un appel extérieur, l'indication d'une information différente de la seconde de l'heure normale.

L'invention va être décrite ci-après à titre d'exemple et à l'aide du dessin dans lequel
- la figure 1 montre le schéma-bloc des circuits électroniques de la montre selon l'invention,
- la figure 2 montre le schéma-bloc d'un circuit électronique commandant un mouvement alterné en avant et en arrière de l'aiguille des secondes,
- la figure 3 montre un diagramme d'impulsions du signal 1 de la fig. 2,
- la figure 4 montre le schéma-bloc d'un circuit électronique permettant de commander périodiquement un nombre de pas de l'aiguille des secondes à une fréquence plus grande que 1 Hz, et
- la figure 5 montre un diagramme d'impulsions du signal b de la fig. 4.

Le circuit de la figure 1 comprend un oscillateur 1 délivrant une fréquence de référence à l'entrée à d'un diviseur de fréquence 2. Celui-ci délivre sur sa sortie b un signal des minutes pour le circuit de commande 3 du moteur 4 entraînant les auiguilles de minute m et d'heure h et sur sa sortie c un signal déterminant la durée des impulsions motrices. Le diviseur 2 délivre encore par sa sortie d un signal des secondes et sur sa sortie e des signaux de base de temps appliqués à un circuit logique 5 permettant la commande de l'aiguille des secondes. Dans la figure 1, les signaux de base de temps ne sont délivrées schématiquement que par une seule sortie e du diviseur, mais il est clair qu'en réalité ces signaux de base de temps sont délivrés par un certain nombre de sorties du diviseur. Le circuit logique 5 contient entre autres une pluralité de circuits réagissant d'une part aux signaux de base de temps et d'autre part à des signaux de commande délivrés par des organes de commande susceptibles d'être actionnés manuellement. Ces organes de commande sont par exemple des contacts 81, S2, actionnés par des boutons-poussoir extérieurs au circuit électronique de la montre ou encore un contact C actionné par la couronne de la montre. Il est aussi possible de prévoir des moyens de commande du circuit 5 internes au circuit électronique. C'est le cas par exemple d'un détecteur 6 de la tension de pile Ba délivrant un signal au circuit 5 lorsque la pile, arrivant à fin de vie, sa tension baisse en-dessous d'une valeur de référence. Le circuit logique 5 délivre des signaux au circuit de commande 7 du moteur 8 entraînant l'aiguille des secondes s indépendamment des autres aiguilles. Le circuit 7 commande le moteur 8 en marche avant et en marche arrière. En fonctionnement normal de la montre, c'est-à-dire lorsque l'aiguille des secondes affiche effectivement les secondes, le circuit 5 délivre par sa sortie k au circuit 7 le signal des secondes qu'il reçoit du diviseur 2. Par contre, lorsque l'aiguille des secondes est utilisée pour quittancer l'appel d'une fonction particulière de la montre, différente de l'affichage des secondes, le circuit logique 5 délivre au circuit 7, en réponse aux signaux de base de temps et au nombre d'organes de commande actionnées et éventuellement au nombre d'actions exercées sur ces organes, un signal différent de celui de la seconde. Le passage à 60 de l'aiguille des secondes s est détecté soit par un contact mécanique Cs sur l'axe de cette aiguille, soit par un compteur du circuit électronique. Cette détection produit la remise à zéro d'un compteur réversible 9 qui reçoit sur son entrée d'horloge c le signal de la sortie k du circuit logique 5. L'entrée U/D de commande du sens de comptage du compteur 9 reçoit un signal délivré par la sortie 1 du circuit 5. Ce qui précède montre que le contenu du compteur réversible 9 est toujours représentatif de la position de l'aiguille des secondes sur le cadran. Ce contenu, présent aux sorties a du compteur 9, est appliqué d'une part aux entrées j du circuit logique 5 et aux entrées A d'un comparateur 10. Dans la figure, les sorties a du compteur 9 et les entrées j et A du circuit 5 et du comparateur 10 ne sont représentées schématiquement que sur une seule borne. L'entrée B du comparateur 10 est reliée à la sortie d'un compteur 11 des secondes recevant sur son entrée d'horloge c le signal seconde de la sortie d du diviseur 2. Le comparateur 10 délivre à l'entrée e du circuit logique 5 un signal d'égalité des signaux A et B. Il délivre aussi sur une autre ligne de sortie, aussi reliée à l'entrée e du circuit 5, un signal déterminant le mouvement en avant ou en arrière de l'aiguille des secondes. Ce signal détermine un mouvement normal dans le sens conventionnel de rotation de l'aiguille des secondes lorsque le contenu du compteur des secondes 11 est plus grand que celui du compteur 9 et un mouvement en arrière dans le cas contraire. Un circuit de retard 12, commandé par les organes de commande S1, S2 ou C, est branché à l'entrée d du circuit 5.

Examinons maintenant le fonctionnement du circuit pour différents exemples d'utilisation de l'aiguille des secondes pour afficher des informations autres que la seconde.

Le premier exemple se rapporte à la détection de la fin de vie de la batterie Ba. Lorsque la tension de cette dernière tombe en-dessous d'un seuil déterminé, le détecteur 6 envoie un signal à l'entrée h du circuit logique 5. En réponse à ce signal, le circuit 5 commande par exemple l'arrêt de l'aiguille des secondes sur une position bien déterminée du cadran, par exemple la position 30. Dans ce but, et dans le cas de fonctionnement normal de la montre, le circuit 5 compare le contenu du compteur 9 présent sur ses entrées j à une première grandeur de référence interne fixe correspondante et le signal d'égalité obtenu par cette comparaison interrompt définitivement le signal sur la sortie de ce circuit logique 5, de sorte que l'aiguille des secondes reste définitivement bloquée sur la position 30 du cadran. L'utilisateur sait alors qu'il doit prochainement changer la batterie de sa montre.

Dans le cas où l'utilisateur désire effectuer un changement de fuseau horaire, il actionne par exemple la couronne de la montre. L'actionnement de la couronne permet d'une part la fermeture d'un contact C et d'autre part l'entraînement des aiguilles d'heure et de minute. La fermeture du contact C commande le circuit de retard 12 et délivre un signal à l'entrée c du circuit logique 5. En réponse à ce signal et aux signaux de base de temps, 1e circuit 5 délivre sur sa sortie k des impulsions de fréquence de répétition plus grande que 1 Hz pour commander l'avance rapide de l'aiguille des secondes jusqu'à un repère fixe F (comme fuseau) sur le cadran. Lorsque l'aiguille des secondes arrive en face du repère F, le résultat de la comparaison entre le signal du compteur 9 présent sur les entrées j du circuit 5 et une deuxième grandeur de référence interne correspondant à la position de F sur le cadran, interrompt le signal sur la sortie k du circuit 5 et l'aiguille des secondes s'arrête en face de F. Le circuit de retard 12 détermine une durée, par exemple de 30 secondes, nécessaire pour permettre à l'utilisateur d'effectuer le changement de fuseau horaire. A la fin de cette durée de 30 secondes, le circuit 12 délivre un signal à l'entrée d du circuit 5 ce qui remet l'aiguille des secondes en marche rapide, en arrière ou en avant, jusqu'au moment où le comparateur 10 délivre un signal d'égalité A = B signifiant que l'aiguille des secondes est à nouveau sur une position correspondant à l'affichage normal des secondes. A partir de cet instant, l'aiguille des secondes reprend sa fonction d'affichage des secondes en marche normale.

Ce qui précède montre que lors d'un changement de fuseau horaire, l'aiguille des secondes vient en marche rapide en face d'un repère F désignant cette fonction et qu'elle y reste un certain temps pour permettre à l'utilisateur d'effectuer la manoeuvre. Après quoi, elle revient rapidement jusqu'à la position correspondant à l'affichage de la seconde et continue ensuite son mouvement en marche normale.

Dans une montre à quartz, il est possible d'effectuer une correction de l'affichage de la seconde (remise à zéro) avec une correction simultanée de la fréquence de sortie du diviseur de fréquence (mise à la fréquence ou correction fine) si l'erreur ne dépasse pas ± 30 secondes. L'appel de cette fonction, par exemple par des organes de commande tels que S1 et/ou S2 peut être quittancé par exemple par un mouvement alterné de l'aiguille des secondes entre les positions 59 et 1 du cadran. Dans ce cas, et en réponse à l'actionnement des organes de commande et aux signaux de base temps, le circuit 5 délivre sur sa sortie k premièrement un signal d'avance rapide (fréquence plus grande que 1 Hz) de l'aiguille des secondes puis, dès que l'aiguille sera en face de la position 59 du cadran et en réponse à l'égalité entre le signal sur les sorties j et une troisième grandeur de référence interne fixe correspondant à la valeur 59, par exemple des impulsions de 2 HZ produisant un mouvement de l'aiguille des secondes deux fois plus rapide que normal. Simultanément, le circuit 5 délivre sur sa sortie 1 un signal rectangulaire d'une période de 2 secondes commandant alternativement à chaque seconde l'avance en avant et en arrière du moteur 8 et du compteur réversible 9 de manière que l'aiguille des secondes fasse deux sauts chaque seconde, pendant la première seconde en marche avant de la position 59 à la position 60 et à la position 1 du cadran et pendant la deuxième seconde en marche arrière de la position 1 à la position 60 et à la position 59 du cadran, etc. Après un certain temps, déterminé par exemple par le circuit de retard 12, une fonction de rattrapage comme celle décrite dans l'exemple précédent est effectuée et l'aiguille des secondes reprend sa fonction normale d'indication des secondes du temps réel. La figure 2 montre un circuit pour commander le mouvement de l'aiguille des secondes décrit ci-dessus, pendant la correction de l'affichage des secondes.

Dans la figure 2, les éléments similaires à ceux de la fig. 1 portent les mêmes désignations. Les autres éléments sont incorporés au circuit logique 5. Le circuit de la fig. 2 comprend une mémoire 13, par exemple de type ROM mais qui peut aussi être réalisée par des portes logiques. La mémoire 13 a des entrées d'adresses S1, Z, d, e, Q1 et Qo et elle délivre son contenu sur les bornes q1 et qo. L'entrée S1 est connectée à l'organe de commande S1, l'entrée Z est connectée à la sortie d'un comparateur interne 14 recevant sur son entrée A' le contenu du compteur réversible 9 présent sur la borne d'entrée j du circuit 5 et sur son entrée B' la troisième grandeur de référence correspondant à «59». L'entrée d de la mémoire 13 est connectée à la sortie du circuit de retard 12 et l'entrée e est reliée à la sortie du comparateur 10. L'entrée 01 de la mémoire 13 est connectée à la sortie d'un flip-flop FF15 de type D dont l'entrée D est connectée à la sortie q1 de la mémoire et dont l'entrée d'horloge reçoit un signal de 1 kHz par exemple délivré par le diviseur de fréquence 2. L'entrée Qo de la mémoire est connectée à la sortie d'un flip-flop FF16 de type D dont l'entrée D est connectée à la sortie qo de la mémoire et dont l'entrée d'horloge reçoit le signal de 1 kHz. La sortie Q1 de FF15 est connectée à une première entrée de chacune des portes ET 17, 19 et 20 et à travers un inverseur à une première entrée d'une porte ET 18. La sortie Qo de FF16 est connectée à une deuxième entrée de chacune des portes 18 et 19 et à travers un inverseur à une deuxième entrée de chacune des portes 17 et 20. Les troisièmes entrées des portes 18, 19 et 20 reçoivent respectivement des signaux de 1 Hz, 32 Hz et 2 Hz délivrés par le diviseur de fréquence 2. Les sorties des portes 18, 19 et 20 sont connectées aux entrées d'une porte OU 23 dont la sortie k est reliée à l'entrée d'horloge du compteur 9. La sortie 1 de la porte 17 est connectée à l'entrée U/D du compteur 9. Les sorties k et 1 sont celles indiquées dans le circuit 5 de la fig. 1.

La mémoire 13, les flip-flops FF15 et FF16 et les portes 17, 18, 19, 20 et 23 forment un circuit séquentiel délivrant les signaux k et 1 à la sortie du circuit 5 pour commander le compteur réversible 9 et le circuit de contrôle 7 du moteur 8. La table de vérité ci-après indique les conditions ou les états logiques dans la mémoire 13.

Dans la table de vérité précédente, le symbole 0 indique que l'état logique correspondant peut être indifféremment 0 ou 1. La première ligne représente le mouvement normal (indiqué par 01) de l'aiguille des secondes, d'un pas par seconde. La ligne 2 montre que le contact S1 sélectionnant la fonction de correction de l'affichage des secondes est fermé (S1 = 1). Ceci produit, comme indiqué en ligne 3, une avance rapide de l'aiguille des secondes (indiqué par 1 1). Dans la ligne 4, l'aiguille des secondes a atteint la position 59 sur le cadran et le comparateur 14 délivre un signal d'égalité Z = 1 à la mémoire. En raison de l'apparition de ce signal d'égalité, et comme indiqué en ligne 5 par la condition logique 1 0, le mouvement de l'aiguille des secondes est commandée de manière à lui faire effectuer deux pas rapides (fréquence 2 Hz) en avant, de la position 59 à la position 1 du cadran et deux pas rapides en arrière, de la position 1 à la position 59, comme indiqué précédemment. La ligne 6 montre que le circuit de retard 12 délivre à la mémoire un signal d = 1 indiquant que le temps imparti à l'utilisateur pour corriger sa montre est terminé. Ceci produit, comme indiqué en ligne 7 (condition 11) le mouvement rapide de l'aiguille des secondes, en avant ou en arrière, pour rattraper les secondes perdues pendant la correction. En ligne 8, le comparateur 10 délivre un signal d'égalité e = 1 à la mémoire, indiquant que l'aiguille des secondes est revenue dans une position du cadran correspondant à l'affichage des secondes du temps réel. A partir de cet instant, l'aiguille des secondes indique de nouveau les secondes du temps réel en faisant des pas normaux de une seconde chaque seconde. A partir de la table de vérité, il est possible de calculer les relations logiques pour les signaux de sortie aux bornes 1 et k de la fig. 2.

### Pour 1 on obtient: 1 = Q1 0δ · % Hz

Pour k on obtient:

Ces signaux logiques 1 et k sont produits par les portes 17, 18, 19, 20 et 23.

A partir de la relation pour k, on remarque que le mouvement rapide de l'aiguille des secondes est commandé par une fréquence de 32 Hz, correspondant à 32 pas par seconde de l'aiguille des secondes. Les circuits 22 et FF21 produisant une synchronisation assurant que lorsque l'aiguille des secondes atteint pour la première fois la position 59 sur le cadran, le signal 1 commandant le mouvement avant / arrière de l'aiguille est dans un état déterminant une marche en avant de cette aiguille.

La figure 3 illustre la relation entre le signal de 2 Hz commandant le mouvement de l'aiguille des secondes pendant son va et vient alterné entre les positions 59 et 1 du cadran et le signal 1 déterminant le mouvement en avant et en arrière de cette aiguille. Lorsque Z = 1, et en raison de la synchronisation, le signal 1 commence toujours dans son état 0, ce qui permet en u et v deux pas en avant de l'aiguille. Une seconde plus tard, le signal 1 passe de l'état 0 à l'état 1, permettant en u' et v' deux pas en arrière de l'aiguille des secondes, etc.

Ce qui précède montre que le circuit de contrôle 5 est capable de contrôler des mouvements rapides et normaux, en avant et en arrière de l'aiguille des secondes en réponse aux signaux de base de temps et aux activations d'organes de commande internes ou externes au circuit électronique. Il est évident que le circuit permet aussi en principe de commander l'aiguille des secondes à un rythme plus lent que un pas par seconde.

Il est clair que d'autres fonctions peuvent être identifiées par des mouvements différents de l'aiguille des secondes, tels que: mouvement rapide de l'aiguille des secondes pour un nombre n déterminé de pas, puis arrêt de l'aiguille sur la position atteinte pour un nombre n de secondes égal au nombre n de pas effectués précédemment, etc. Ceci produit un mouvement de l'aiguille des secondes interprété par l'utilisateur de la montre comme un déplacement angulaire de l'aiguille par pas plus grands que celui correspondant à un pas par seconde, ces grands pas étant effectués toutes les n secondes. Il est aussi possible de produire un tel mouvement dans le sens inverse des aiguilles de la montre ou de varier périodiquement ou en fonction d'une grandeur changeant dans le temps le nombre n de pas exécutés toutes les n secondes par l'aiguille pour indiquer d'autres fonctions possibles de la montre.

A titre d'exemple, la fig. 4 montre un circuit déterminant toutes les 4 secondes une avance rapide de l'aiguille des secondes de 4 pas à une fréquence de 32 Hz. Un tel circuit pourrait être utilisé par exemple pour indiquer la fin de vie de la batterie, comme alternative à la solution proposée plus haut et dans laquelle l'aiguille des secondes est définitivement arrêtée dans la position 30 du cadran.

Le circuit de la fig. 4 comprend une porte ET 24 connectée à un sélecteur électronique 25 délivrant le signal de sortie k du circuit 5 pour commander l'avance de l'aiguille des secondes et du compteur réversible 9. La porte 24 reçoit du diviseur de fréquence 2 des signaux ayant les fréquences de ¼ Hz, ½ Hz, 1 Hz, 2 Hz, 4 Hz, et 32 Hz et elle combine ces signaux de manière à délivrer à l'entrée b du sélecteur 25 le signal b indiqué en fig. 5 et formé d'un train de 4 impulsions de 32 Hz toutes les 4 secondes. Lorsque la batterie arrive à fin de vie, le détecteur 6 délivre un signal au sélecteur 25 qui connecte sa sortie k à son entrée b recevant en permanence de la porte 24 le signal b correspondant indiqué en fig. 5.

Il est aussi clair que le circuit logique 5 ou la combinaison des circuits 5, 9, 10, 11 et 12 peut avoir une structure de microprocesseur comprenant dans sa mémoire toutes les informations relatives aux fonctions de la montre qui sont nécessaires pour contrôler differents mouvements de l'aiguille des secondes en réponse à l'activation d'organes de commande externes.

## Revendications

1. Montre multifonctionnelle comprenant un premier (8) et un second (4) moteur, ledit premier moteur entraînant un ensemble d'affichage comprenant une aiguille des secondes (s) et le second moteur entraînant un ensemble d'affichage comprenant une aiguille des minutes (m) et une aiguille des heures (h), des circuits électroniques (1, 2, 3, 6, 7) délivrant des signaux de base de temps et des signaux de commande desdits premier et second moteurs et des organes de commande pour sélectionner les fonctions de la montre, des moyens de contrôle (5, 9, 10, 11, 12) étant prévus permettant, en réponse auxdits signaux et auxdits organes de commande (C, S1, S2, 6), de commander ledit ensemble d'affichage entraîné par le premier moteur de manière que cet ensemble d'affichage affiche des informations autres que l'indication de l'heure normale, lesdits moyens de contrôle du premier moteur étant agencés pour permettre à ladite aiguille des secondes (s) d'indiquer normalement la seconde de l'heure normale en combinaison avec lesdites aiguilles des minutes et des heures (m, h) et d'indiquer sélectivement et le cas échéant des informations autres que la seconde de l'heure normale par un mouvement autre que normal ou par son arrêt en une position prédéterminée («30», F, «59», «1»), en réponse à l'activation desdits organes de commande (S1, S2, C, 6), à l'exclusion des montres dans lesquelles lesdits moyens de contrôle du premier moteur sont agencés pour permettre à l'aiguille de secondes d'indiquer normalement la seconde de l'heure normale en combinaison avec les aiguilles des heures et des minutes et d'indiquer sélectivement, exclusivement et le cas échéant un temps chronométré.

2. Montre selon la revendication 1, caractérisée par le fait que lesdits organes de commande sont internes (6) ou externes (S1, S2, C) auxdits circuits électroniques.

3. Montre selon les revendications 1 ou 2, caractérisée par le fait que lesdits moyens de contrôle commandent un arrêt de ladite aiguille des secondes (s) dans une position déterminée («30», F, «59», «1») en réponse auxdits organes de commande (S1, S2, C, 6).

4. Montre selon la revendication 3, caractérisée par le fait que ladite aiguille des secondes est commandée par lesdits moyens de contrôle de manière que l'arrêt de l'aiguille soit permanent ou temporaire.

5. Montre selon la revendication 1, caractérisée par le fait que les fonctions de la montre sont identifiées par lesdits mouvements et déplacements de l'aiguille des secondes (s) commandés par lesdits moyens de contrôle en réponse à l'activation desdits organes de commande (S1, S2, C, 6).

6. Montre selon la revendication 1, caractérisée par le fait que lesdits moyens de contrôle (5) comprennent des moyens logiques (24) et des moyens de sélection (25) délivrant en réponse à l'activation d'au moins un desdits organes de commande (6) et aux signaux de base de temps un signal de commande dudit premier moteur (8) formé d'un train d'un nombre n déterminé d'impulsions d'une fréquence de répétition plus grande que 1 Hz, ledit train d'impulsions apparaissant toutes les n secondes pour commander le mouvement de l'aiguille des secondes (s) par sauts d'un déplacement angulaire apparent plus grand que le déplacement angulaire normal correspondant à des pas de une seconde.

7. Montre selon la revendication 1, caractérisée par le fait que lesdits moyens de contrôle (5) comprennent des moyens logiques (FF15, FF16, 17-20, 23) délivrant en réponse à l'activation d'au moins un desdits organes de commande (S1, S2, C) et aux signaux de base de temps, des signaux de commande dudit premier moteur (8) formés d'impulsions d'une fréquence de répétition plus grande que 1 Hz produisant un mouvement rapide de l'aiguille des secondes (s).

8. Montre selon les revendications 1 ou 7, caractérisée par le fait que lesdits moyens logiques (FF15, FF16, 17-20, 23) produisent en réponse auxdits signaux de base de temps et à l'activation d'au moins un desdits organes de commande (S1, S2, C) un mouvement rétrograde de l'aiguille des secondes (s).

9. Montre selon la revendication 1, caractérisée par le fait que lesdits moyens de contrôle comprennent des moyens de mémorisation (13) pour stocker des informations relatives à la commande desdits mouvements et déplacements de l'aiguille des secondes (s), lesdits moyens de mémorisation (13) étant reliés à des moyens logiques associés (FF15, FF16, 17-23), à des moyens de comparaison (10, 14) délivrant un signal de sortie lorsque l'aiguille des secondes est dans une position déterminée du cadran, à des moyens de retard (12) et à au moins un (S1) desdits organes de commande pour délivrer en réponse auxdits signaux de base de temps et à l'activation dudit organe de commande (S1) des signaux de commande pour le premier moteur (8) formés d'impulsions ayant une première fréquence de répétition plus grande que 1 Hz pour entraîner rapidement l'aiguille des secondes (s) de sa position normale indiquant les secondes du temps réel à une première position fixe déterminée («59») sur le cadran, puis, en réponse audit signal de sortie des moyens de comparaison (14), des impulsions d'une seconde fréquence de répétition plus grande que 1 Hz mais inférieure à ladite première fréquence de répétition pour entraîner l'aiguille des secondes plus rapidement qu'un pas par seconde jusqu'à une seconde position fixe déterminée («1») sur le cadran, lesdits moyens de mémorisation (13) délivrant auxdits moyens logiques (FF15, FF16, 16-23) des signaux déterminant alternativement un mouvement en avant et en arrière de l'aiguille des secondes entre lesdites première («59») et seconde («1») positions fixes déterminées, jusqu'à ce que lesdits moyens de retard (12) délivrent un signal produisant le déplacement rapide de l'aiguille des secondes jusqu'à un position correspondant à l'affichage des secondes du temps réel.

10. Montre selon la revendication 1, caractérisée par le fait que lesdits moyens de contrôle (5) commandent en réponse auxdits signaux de base de temps et à l'activation desdits organes de commande un mouvement de ladite aiguille des secondes différent d'un pas par seconde. 11. Montre selon la revendication 1, caractérisée par le fait que lesdits moyens de contrôle (5) sont un microprocesseur.

## Claims

1. Multifunction watch comprising a first (8) and a second (4) motor, said first motor driving a display assembly comprising a seconds hand (s) and said second motor driving a display assembly comprising a minutes hand (m) and an hours hand (h), electronic circuits (1, 2, 3, 6, 7) providing time base signals and operating signals for said first and second motors and operating elements for selecting the watch functions, control means (5, 9, 10, 11, 12) being provided and permitting in response to said signals and to said operating elements (C, Sl, S2, 6) operation of said display assembly driven by the first motor in a manner that such display assembly displays information other than indication of the normal time, said control means for the first motor being arranged to permit said seconds hand (s) normally to indicate seconds of the normal time in comination with said minutes and hours hands (m, h) and to indicate selectively and when the occasion arises, information other than seconds of the normal time by motion other than normal or by stopping in a predetermined position ("30", F, "59", "1"), in response to the actuation of said operating elements (S1, S2, C, 6), to the exclusion of watches in which said control means of the first motor are arranged to permit the seconds hand normally to indicate seconds of the normal hour, in combination with the hours and minutes hands and to indicate selectively, exclusively and when the occasion arises, a measured time interval.

2. Watch according to claim 1 characterized by the fact that said operating elements are within (6) or exterior (S1, S2, C) to said electronic circuits.

3. Watch according to claims 1 or 2 characterized by the fact that said control means bring about a stopping of said seconds hand (s) in a determined position ("30", F, "59", "1") in response to said operating elements (S1, S2, C, 6).

4. Watch according to claim 3 characterized by the fact that said seconds hand is operated by said control means in a manner such that stopping of the seconds hand is permanent or temporary.

5. Watch according to claim 1 characterized by the fact that the watch functions are identified by said motions and displacements of the seconds hand (s) operated by said control means in response to the actuation of said operating elements (S1, S2, C, 6).

6. Watch according to claim 1 characterized by the fact that said control means (5) comprise logic means (24) and selection means (25) providing in response to the actuation of at least one of said operating elements (6) and to the time base signals an operating signal to said first motor (8) formed by a sequence of a predetermined number n of pulses of a repetition frequency greater than 1 Hz, said sequence of pulses appearing every n seconds to bring about motion of the seconds hand (s) by jumps of a greater apparent angular displacement than the normal angular displacement corresponding to steps of one second.

7. Watch according to claim 1 characterized by the fact that said control means (5) comprise logic means (FF15, FF16, 17-20, 23) furnishing in response to the actuation of at least one of said operating elements (S1, S2, C) and to the time base signals, operating signals to said first motor (8) formed of pulses of a repetition frequency greater than 1 Hz thus producing a rapid motion of the seconds hand (s).

8. Watch according to claims 1 or 7 characterized by the fact that said logic means (FF15, FF16, 17-20, 23) furnish in response to said time base signals and to the actuation of at least one of said operating elements (S1, S2, C) a backward motion of the seconds hand (s).

9. Watch according to claim 1 characterized by the fact that said control means comprise memory means (13) to store information relative to the operation of said motions and displacements of the seconds hand (s), said memory means being coupled to associated logic means (FF15, FF16, 17-23), to comparison means (10, 14) furnishing an output signal when the seconds hand is in a predetermined position of the dial, to delay means (12) and to at least one (S1) of said operating elements, to furnish in response to said time base signals and to the actuation of said operating elements, operating signals for the first motor (8) formed of pulses having a first repetition frquency greater than 1 Hz to drive rapidly the seconds hand (s) from its normal position indicating seconds of real time to a first predetermined fixed position ("59") on the dial, then in response to said output signal from the comparison means (14), pulses of a second repetition frequency greater than 1 Hz but less than said first repetition frequency to drive the seconds hand to a second predetermined fixed position ("1") on the dial, said memorization means (13) furnishing to said logic means (FF15, FF16, 17-23) signals determining alternately a forward and backward motion of the seconds hand between said first ("59") and second ("1") predetermined fixed positions until said delay means (12) furnish a signal effecting a rapid displacement of the seconds hand to a position corresponding to the display of real time seconds.

10. Watch according to claim 1 characterized by the fact that said control means (5) in response to said time base signals and to the actuation of said operating elements bring about a motion of said seconds hand different from one step per second.

11. Watch according to claim 1 characterized by the fact that said control means (5) are a microprocessor.

## Patentansprüche

1. Multifunktions-Uhr mit einem ersten (8) und einem zweiten (4) Motor, von denen der erste Motor eine Anzeigeanordnung antreibt, die einen Sekundenzeiger (s) umfasst und der zweite Motor eine Anzeigeanordnung antreibt, die einen Minutenzeiger (m) und einen Stundenzeiger (h) umfasst, mit elektronischen Schaltkreisen (1, 2, 3, 6, 7), die Zeitbasissignale und Steuerungssignale des ersten und des zweiten Motors erzeugen und mit Steuerungsorganen zum Auswählen der Funktionen der Uhr, wobei Kontrollmittel (5, 9, 10, 11, 12) vorgesehen sind, die im Ansprechen auf die genannten Signale und die genannten Steuerungsorgane (C, S1, S2, 6) die Steuerung der genannten Anzeigeanordnung, angetrieben von dem ersten Motor derart ermöglichen, dass diese Anzeigeanordnung Informationen anzeigt, die abweichen von der Anzeige der normalen Zeit, wobei die genannten Kontrollemittel des ersten Motors ausgebildet sind, um dem genannten Sekundenzeiger (s) zu ermöglichen, normalerweise die Sekunde der normalen Zeit in Verbindung mit dem genannten Minutenzeiger und dem genannten Stundenzeiger (m, h) anzuzeigen und selektiv und gegebenenfalls andere Informationen als die Sekunde der Normalzeit anzuzeigen durch eine vom Normalen abweichende Bewegung oder durch Stillstand in einer vorgegebenen Position («30», F, «59», «1») im Ansprechen auf die Aktivierung der genannten Steuerungsorgane (S1, S2, C, 6), mit Ausnahme von Uhren, bei denen die genannten Kontrollemittel des ersten Motors ausgebildet sind, um dem Sekundenzeiger zu ermöglichen, normalerweise die Sekunde der normalen Zeit in Kombination mit dem Stundenzeiger und dem Minutenzeiger anzuzeigen und selektiv ausschliesslich und gegebenenfalls eine Chronometerzeit anzuzeigen.

2. Uhr nach Anspruch 1, dadurch gekennzeichnet, dass die genannten Steuerungsorgane intern (6) oder extern (S1, S2, C) bezüglich der elektronischen Schaltkreise sind.

3. Uhr nach Anspruch 1 oder 2, dadurch gekennzeichnet, dass die genannten Kontrollemittel ein Anhalten des genannten Sekundenzeigers (s) in einer vorgegebenen Position («30», F, «59», «1») im Ansprechen auf die genannten Steuerungsorgane (S1, S2, C, 6) bewirken.

4. Uhr nach Anspruch 3, dadurch gekennzeichnet, dass der genannte Sekundenzeiger von den genannten Kontrollemitteln derart gesteuert wird, dass das Anhalten des Zeigers permanent oder zeitweilig ist.

5. Uhr nach Anspruch 1, dadurch gekennzeichnet, dass die Funktionen der Uhr durch die genannten Bewegungen und Verlagerungen des Sekundenzeigers (s), gesteuert von den genannten Kontrollemitteln im Ansprechen auf die Aktivierung der genannten Steuerungsorgane (S1, S2, C, 6) identifiziert werden.

6. Uhr nach Anspruch 1, dadurch gekennzeichnet, dass die genannten Kontrollemittel (5) logische Mittel (24) und Wählmittel (25) umfassen, die im Ansprechen auf die Aktivierung mindestens eines der genannten Steuerungsorgane (6) und auf Zeitbasissignale ein Steuerungssignal des genannten ersten Motors (8) erzeugen, gebildet von einer Folge einer vorgesehenen Anzahl n von Impulsen einer Pulsfolgefrequenz, die grösser ist als ein Hz, wobei die genannte Impulsfolge alle n Sekunden erscheint zum Bewirken der Verschiebung des Sekundenzeigers (s) durch Sprünge einer scheinbaren Winkelverschiebung, die grösser ist als die normale Winkelverschiebung entsprechend dem Schritt einer Sekunde.

7. Uhr nach Anspruch 1, dadurch gekennzeichnet, dass die genannten Kontrollemittel (5) logische Mittel (FF15, FF16, 17-20, 23) umfassen, die im Ansprechen auf die Aktivierung mindestens eines der genannten Steuerungsorgane (S1, S2, C) und auf Zeitbasissignale Steuerungssignale des genannten ersten Motors (8) erzeugen, gebildet von Impulsen einer Pulsfolgefrequenz, die grösser ist als ein Hz zur Erzeugung einer Eilbewegung des Sekundenzeigers (s).

8. Uhr nach Anspruch 1 oder 7, dadurch gekennzeichnet, dass die genannten logischen Mittel (FF15, FF16, 17-20, 23) im Ansprechen auf die genannten Zeitbasissignale und auf die Aktivierung mindestens eines der genannten Steuerungsorgane (S1, S2, C) eine Rückwärtsbewegung des Sekundenzeigers (s) bewirken.

9. Uhr nach Anspruch 1, dadurch gekennzeichnet, dass die genannten Kontrollemittel Speichermittel (13) umfassen zum Abspeichern von Informationen bezüglich einer Steuerungsgabe der genannten Bewegungen und Verschiebungen des Sekundenzeigers (s), wobei die genannten Speichermittel mit zugeordneten logischen Mitteln (FF15, FF16, 17-23), mit Vergleichsmitteln (10, 14), die ein Ausgangssignal erzeugen, wenn der Sekundenzeiger in einer vorgegebenen Zifferblattposition ist, mit Verzögerungsmitteln (12) und mit mindestens einem der genannten Steuerungsorgane (S1) verbunden sind zum Erzeugen, im Ansprechen auf die genannten Zeitbasissignale und auf die Aktivierung des genannten Steuerungsorgans (S1), von Steuerungssignalen für den ersten Motor (8), gebildet von Impulsen mit einer ersten Pulsfolgefrequenz, die grösser ist als ein Hz, um den Sekundenzeiger im Eilgang von seiner Normalposition, welche die Sekunden der Realzeit anzeigt, in eine erste vorgegebene feste Position («59») über dem Zifferblatt zu bringen, danach im Ansprechen auf das genannte Ausgangssignal der Vergleichsmittel (14), von Impulsen einer zweiten Pulsfrequenz, die grösser ist als ein Hz, jedoch niedriger als die genannte erste Pulsfolgefrequenz, um den Sekundenzeiger schneller als einen Schritt pro Sekunde bis zu einer zweiten vorgegebenen festen Position über dem Zifferblatt («1») zu bringen, wobei die genannten Speichermittel (13) den genannten logischen Mitteln (FF15, FF16, 17-23) Signale zuführen, die alternativ eine Vorwärts- oder Rückwärtsbewegung des Sekundenzeigers zwischen der genannten ersten («59») und zweiten («1_{"}) festen vorgegebenen Position bewirken, bis die genannten Verzögerungsmittel (12) ein Signal erzeugen, das die Eilverschiebung des Sekundenzeigers bis in eine Position bewirkt, die der Anzeige der Sekunden der Realzeit entspricht.

10. Uhr nach Anspruch 1, dadurch gekennzeichnet, dass die genannten Kontrollemittel (5) im Ansprechen auf die genannten Zeitbasissignale und auf die Aktivierung der genannten Steuerungsorgane eine Bewegung des genannten Sekundenzeigers steuern, die von einem Schritt pro Sekunde abweicht.

11. Uhr nach Anspruch 1, dadurch gekennzeichnet, dass die genannten Kontrollemittel (5) von einem Mikroprozessor gebildet sind.
